# FASCICULE DE BREVET EUROPEEN

(11) **EP 1 408 578 B1**
(45) Date de publication et mention de la délivrance du brevet: **03.01.2007**
(21) Numéro de dépôt: 03356136.6
(22) Date de dépôt: 18.09.2003
(51) Int. Cl.: H01Q 1/12, B66C 23/00

(54) **Bras-support d'antenne de radiocommande pour appareil de levage**
Tragarm einer Antenne von einer Funksteuerung für ein Hebegerät
Supporting arm of a radio control antenna for a lifting apparatus

(30) Priorité: 10.10.2002 FR 0212608
(43) Date de publication de la demande: 14.04.2004
(73) Titulaire: POTAIN, F-69130 Ecully (FR)
(72) Inventeur: Aquino, François, 42720 Pouilly-Soys-Charlieu (FR)
(74) Mandataire: Bratel, Gérard

(56) Documents cités:
- US-A- 2 789 282
- US-A- 3 833 898
- US-A- 4 779 712

## Description

La présente invention concerne, de façon générale, le domaine des appareils de levage radiocommandés. Cette invention se rapporte, plus particulièrement, à un bras-support d'antenne de radiocommande, à plusieurs positions, pour appareil de levage. L'invention s'applique notamment à la radiocommande des grues à tour.

Pour la radiocommande des grues à tour, telle qu'elle est connue par exemple par la demande de brevet européen EP 1149796 A2 au nom du Demandeur, il existe des antennes de réception ou de réception-émission de signaux de commande ou de contrôle. Ces antennes sont soit des antennes fixes, soit des antennes amovibles.

Quand elles sont fixes, les antennes de radiocommande sont directement fixées sur un point de la charpente de la grue, ou elles sont incorporées à une unité de réception ou réception-émission des signaux de commande ou de contrôle, unité qui est elle-même montée fixe sur la grue. Les antennes fixes possèdent ainsi une position unique, non modifiable.

Quand elles sont amovibles, les antennes de radiocommande sont généralement fixées :
- soit sur un boîtier de réception ou réception-émission des signaux de commande ou de contrôle, qui est lui-même positionnable sur la grue à divers emplacements, spécialement prévus à cet effet ou non ;
- soit sur une embase magnétique ou non, avec une longueur suffisante de câble de transmission ou avec des rallonges de câble amovibles, l'embase étant positionnable sur la grue à divers emplacements, spécialement prévus à cet effet ou non.

La radiocommande est toujours perturbée par les obstacles métalliques situés entre l'émetteur et le récepteur des signaux de commande ou de contrôle, obstacles qui en réduisent la portée et créent des échos. Par ailleurs, la qualité de la transmission des signaux de commande ou de contrôle est largement affectée par la longueur du câble qui relie l'antenne au récepteur, par les connexions liées aux rallonges de câble, et par la qualité de la masse électrique entre l'antenne et son support, si celle-ci est amovible.

Plus particulièrement, les solutions avec antenne(s) fixe(s), à position unique, sont tributaires des obstacles métalliques et principalement de la charpente de la grue elle-même, en particulier lors de sa rotation.

Les solutions avec antenne(s) amovible(s) sont tributaires de facteurs encore plus divers :
- difficulté de passage des câbles ;
- longueur importante du câble de transmission, qui doit être prévue pour la position la plus éloignée de l'antenne ;
- perturbations dues à la mauvaise qualité des connexions électriques, dans le cas de l'utilisation de rallonges de câble ;
- défauts fréquents de continuité de la masse électrique ;
- risque de détérioration du câble de transmission, lors du travail de la grue, par exemple en raison de projections, de chocs et des conditions climatiques.

Le document US-A-3833898 montre une grue mobile, dont la flèche porte, notamment à son extrémité libre, une antenne qui sert de détecteur de proximité, pour servir de système de sécurité au cas où la flèche de la grue se rapprocherait dangereusement d'un câble électrique aérien sous tension. Ce document n'a pas de rapport avec la radiocommande des grues.

La présente invention a pour but d'éviter les inconvénients des divers types actuels d'antennes de radiocommande fixes ou amovibles, liés à leur positionnement, en fournissant une solution permettant de positionner de façon optimale une antenne réceptrice, ou réceptrice-émettrice, de manière à réduire l'influence des obstacles métalliques sur les ondes électromagnétiques, tout en protégeant les câbles et en minimisant les autres perturbations, afin d'optimiser le fonctionnement de la radiocommande.

A cet effet, l'invention a essentiellement pour objet un bras-support d'antenne de radiocommande pour grue à tour, le bras-support étant monté orientable, autour d'un axe de pivotement vertical, sur un châssis ou bâti inférieur de la grue, de manière à pouvoir être positionné dans au moins deux positions angulaires distinctes, les positions angulaires dans lesquelles le bras-support est immobilisable comprenant une position rabattue contre la grue, et au moins une position écartée de la structure métallique de la grue, le bras-support étant un bras tubulaire comportant une tête, décalée verticalement par rapport à l'axe de pivotement précité, sur laquelle est montée au moins une antenne de radiocommande, et un câble de transmission qui aboutit à cette antenne passant à l'intérieur du bras-support tubulaire.

Dans une forme de réalisation de ce bras-support orientable, celui-ci comprend une partie de base montée tournante sur un pivot fixe, définissant l'axe de pivotement vertical précité, un tube cintré ou coudé prolongeant la partie de base, et à l'extrémité du tube la tête en forme d'embase, sur laquelle est montée l'antenne de radiocommande.

Les positions angulaires, dans lesquelles le bras-support ou son tube sont immobilisables, comprennent avantageusement une position rabattue contre l'appareil de levage tel que grue, et au moins une position écartée de la structure métallique de cet appareil de levage. En particulier, dans le cas d'une grue à tour repliable, les positions angulaires prédéfinies de ce bras-support comprennent :
- une première position, rabattue contre le châssis ou bâti inférieur de la grue, cette position étant utilisable pour le travail de la grue, et aussi pour son transport à l'état replié ;
- une deuxième position, écartée du châssis ou bâti inférieur de la grue, cette position étant utilisable pour le montage et démontage de la grue ; et
- au moins une troisième position, écartée du châssis ou bâti inférieur de la grue, cette position amenant l'antenne vers l'avant du châssis ou bâti inférieur, ou en avant de la base du mât de la grue.

Par exemple, la distance angulaire entre la première position du bras-support et sa deuxième position est ici d'environ 60°, et la distance angulaire entre la deuxième position du bras-support et sa troisième position, et le cas échéant entre les positions suivantes, est elle aussi d'environ 60°, le bras-support possédant ainsi par exemple un débattement angulaire de l'ordre de 120°.

Pour le positionnement du bras-support d'antenne dans sa première position, rabattue contre le châssis ou bâti inférieur de la grue, on prévoit, dans un mode de réalisation particulier, un pion de positionnement supérieur retenu sur une plaque fixée audit châssis ou bâti, ce pion coopérant avec une autre plaque, munie d'un trou, liée à la tête en forme d'embase du bras-support.

Pour le positionnement de ce bras-support d'antenne dans ses deux ou plusieurs autres positions, écartées du châssis ou bâti inférieur de la grue, on prévoit par exemple, au niveau de la partie de base et du pivot fixe du bras-support, un pion de positionnement inférieur lié à la partie de base du bras-support et prévu pour coopérer avec l'un ou l'autre de deux ou plusieurs trous percés dans une plaque solidaire d'une partie du pivot fixe

Ce pivot fixe, servant à l'orientation du bras-support d'antenne, est réalisable sous la forme d'une tôle pliée en forme de "U", dont les ailes sont positionnées horizontalement, l'une au-dessus de l'autre, de manière à former un palier supérieur et un palier inférieur, traversés par la partie de base du bras-support, la plaque précitée percée de deux ou plusieurs trous étant solidaire de l'aile supérieure de la tôle pliée qui forme le palier supérieur.

On obtient ainsi un bras-support d'antenne de radiocommande, qui permet de positionner l'antenne dans une position optimale de réception, ou de réception-émission (selon le type d'antenne concerné), en regard d'une unité portative de commande utilisée par l'opérateur. En particulier, l'antenne peut être amenée dans une position optimale qui est celle permettant de réduire l'influence des obstacles métalliques, faisant partie de la grue elle-même ou du site d'exploitation de cette grue, et pouvant se situer entre l'unité de commande portée par l'opérateur, et l'unité de réception ou réception-émission portée par la grue.

En particulier, la position écartée du châssis ou bâti inférieur de la grue, et avancée par rapport à la base du mât de la grue, est utile lorsque l'opérateur se situe lui-même en avant du mât, pour procéder à l'accrochage ou au décrochage de charges au crochet de la grue.

Les autres positions prévues du bras-support répondent aussi, dans l'application de l'invention à une grue à tour repliable, à d'autres exigences qui sont d'obtenir une position rétractée, pour le transport de la grue, et une position particulière dans laquelle le bras-support d'antenne ne fait pas obstacle aux mouvements de dépliage et de repliage, lors des opérations de montage et démontage de la grue.

Outre l'éloignement de l'antenne par rapport aux masses métalliques de la grue, évitant les perturbations dues aux ondes électromagnétiques, le bras-support d'antenne de radiocommande possède encore d'autres avantages appréciables.

En particulier, le tube cintré ou coudé du bras-support assure une protection efficace du câble de liaison entre l'antenne et l'unité réceptrice ou émettrice-réceptrice, ce câble passant à l'intérieur du tube. Le câble est ainsi protégé électromagnétiquement contre toute émission parasite, ce qui garantit la qualité de l'émission-réception. De plus, le câble est protégé mécaniquement, sous divers aspects :
- Le tube protège mécaniquement le câble contre tout type d'agressions extérieures, telles que projections, chocs et intempéries.
- Le câble, de longueur minimale et constante, ne risque ni d'être enroulé, ni d'être vrillé.
- Ce câble ne risque pas d'être détérioré lors d'un changement de position de l'antenne.
- Aucune déconnexion du câble, donc de l'antenne, vis-à-vis de l'unité réceptrice ou réceptrice-émettrice, n'est nécessaire lors d'un changement de position de l'antenne.

Il en résulte une amélioration de la qualité de la liaison électrique entre l'antenne et l'unité réceptrice ou réceptrice-émettrice.

Par ailleurs, la structure du bras-support d'antenne selon l'invention permet d'effectuer de façon simple et rapide le positionnement et l'immobilisation de l'antenne, dans la position choisie.

L'invention sera mieux comprise à l'aide de la description qui suit, en référence au dessin schématique annexé représentant, à titre d'exemples non limitatifs, deux formes d'exécution de ce bras-support d'antenne de radiocommande pour appareil de levage :
Figure 1 est une vue en perspective, montrant partiellement une grue à tour équipée du bras-support d'antenne objet de l'invention, avec indication de deux positions de ce bras-support ;
Figure 2 est une vue de côté de cette partie de grue, avec le bras-support en position rabattue ;
Figure 3 est une vue en coupe, à échelle agrandie, suivant III-III de figure 2, montrant la partie supérieure du bras-support et les moyens de positionnement qui lui sont associés ;
Figure 4 est une vue en plan par dessus correspondant à la figure 2, avec indication des trois positions du bras-support ;
Figure 5 représente, en vue de dessus à échelle agrandie, le détail du pivot fixe de ce bras-support, avec les moyens de positionnement associés ;
Figure 6 est une vue en coupe verticale de ce pivot fixe, suivant VI-VI de figure 5 ;
Figure 7 représente, vue en plan par-dessus, une variante de ce bras-support d'antenne de radiocommande, avec indication de ses quatre positions.

Les figures 1, 2 et 4 montrent un châssis tournant 2 d'une grue à tour repliable, le châssis tournant 2 étant monté orientable sur un châssis fixe, non représenté. Sur le châssis tournant 2 est articulée, autour d'un axe horizontal 3, la base du mât 4 de la grue. Un bras-support 5 pour une antenne de radiocommande 6 de la grue est monté, de façon orientable, sur le châssis tournant 2, plus particulièrement sur l'une des deux parties latérales de ce châssis 2, entre lesquelles prend place la base du mât 4.

Le bras-support 5 comprend une partie de base 7 montée sur un pivot fixe 8 d'axe vertical, un tube cintré 9 qui prolonge la partie de base 7 vers le haut, et une tête 10 portée par l'extrémité supérieure du tube 9.

La partie de base 7 se présente comme un tronçon de tube rectiligne, d'axe vertical 11, monté tournant dans le pivot fixe 8 - voir en particulier la figure 6.

Le pivot fixe 8 est réalisé sous la forme d'une tôle pliée en "U", avec une aile supérieure horizontale 12 et une aile inférieure horizontale 13, qui forment respectivement un palier supérieur et un palier inférieur traversés par la partie de base 7 du bras-support 5. La partie verticale 14 de la tôle pliée, qui relie ses deux ailes horizontales 12 et 13, est fixée, en particulier soudée, contre le châssis tournant 2 de la grue, sur le côté intérieur d'une partie latérale de ce châssis 2.

La forme cintrée du tube 9 amène son extrémité supérieure, donc la tête 10 du bras-support 5, dans une position nettement déportée par rapport à l'axe vertical 11.

La tête supérieure 10 du bras-support 5 se présente comme une embase ou face supérieure horizontale, sur laquelle est fixée verticalement l'antenne de radiocommande 6. Il s'agit d'une antenne seulement réceptrice, ou d'une antenne réceptrice et émettrice.

L'antenne 6 est reliée, par un câble de transmission 15, à une unité de réception ou réception-émission, non représentée. Le câble 15 passe à l'intérieur du tube cintré 9, lequel assure une protection mécanique et électromagnétique de ce câble 15 - voir la figure 3.

Du fait de son montage orientable par le pivot fixe 8, le bras-support 5 peut être amené dans différentes positions angulaires, auxquelles correspondent des positions distinctes de l'antenne 6 relativement au châssis tournant 2 et au mât 4 de la grue. Ces positions sont en particulier illustrées aux figures 1 et 4. On distingue ici une première position indiquée par A, dans laquelle le bras-support 5 est rabattu contre le châssis tournant 2, et deux autres positions, désignées B et C, dans lesquelles le bras-support 5 s'écarte du châssis tournant 2. L'écart angulaire entre la première position A et la deuxième position B est d'environ 60°. De même, l'écart angulaire entre la deuxième position B et la troisième position C est d'environ 60°. Ainsi, le débattement angulaire du bras-support 5 est d'environ 120°.

Des moyens sont prévus pour le positionnement du bras-support 5 dans les trois positions A, B et C, précédemment définies.

Pour le positionnement du bras-support 5 dans la première position A, et comme le montrent les figures 2 et 3, il est prévu un pion de positionnement supérieur 16, retenu par exemple par vissage sur une petite plaque horizontale 17 soudée sur le châssis tournant 2 de la grue. Le pion 16 coopère avec une autre plaque 18, munie d'un trou oblong 19, qui est liée à la tête 10 en forme d'embase du bras-support 5, la plaque 18 étant soudée dans la partie inférieure de la tête 10.

Pour le positionnement du bras-support 5 dans les deux autres positions B et C, et comme le montrent les figures 4 à 6, il est prévu :
- sur la partie de base 7 du bras-support 5, une patte radiale 20 ;
- sur le pivot fixe 8, une plaque 21 qui prolonge l'aile supérieure 12 constituant le palier supérieur, et qui comporte deux trous 22 et 23, situés à égale distance de l'axe vertical 11 ;
- et un pion de positionnement inférieur 24 lié à la patte radiale 20 de la partie de base 7, et prévu pour coopérer avec l'un ou l'autre des deux trous 22 et 23 de la plaque 21.

Le fonctionnement d'ensemble du bras-support 5 est le suivant :
Dans la position A, le bras-support 5 est rabattu contre la partie latérale du châssis tournant 1 de la grue. Cette première position, maintenue au moyen du pion de positionnement supérieur 16, est notamment une position d'immobilisation du bras-support 5 utilisée pour le transport de la grue à l'état replié. Elle constitue aussi une position utilisable pour le travail de la grue.
La deuxième position B, dans laquelle le bras-support 5 et l'antenne 6 sont écartés du châssis 2, est utilisable pour le montage et le démontage de la grue, car elle autorise le libre passage de la base du mât 4 lors de son dépliage ou de son repliage. Cette deuxième position est maintenue au moyen du pion de positionnement inférieur 24, introduit à cet effet dans le trou 22 de la plaque 21.
La troisième position C, dans laquelle le bras-support 5 est écarté du châssis 2 et l'antenne 6 est amenée en avant de la base du mât 4, supprime la "zone d'ombre" éventuelle de la première position A, dans le cas d'un opérateur positionné, avec son unité de commande, à l'avant de la grue, à proximité de la charge levée. Cette troisième position est maintenue au moyen du pion de positionnement inférieur 24, introduit à cet effet dans l'autre trou 23 de la plaque 21.

On notera que, pour le passage de la première position A à la deuxième position B, ou inversement, il peut être nécessaire de soulever de quelques centimètres le bras-support 5, ceci d'une part pour dégager la plaque 18 du pion de positionnement supérieur 16, et d'autre part pour contourner l'obstacle constitué par le bord supérieur du châssis 2 de la grue. A cet effet, la partie de base 7 du bras-support 5 est montée coulissante suivant l'axe vertical 11 dans le pivot fixe 8, ce qui permet de soulever le bras-support 5 avant de le faire tourner, puis de l'abaisser lorsqu'il est parvenu dans sa nouvelle position angulaire. Un organe de butée, tel qu'une goupille de sécurité 25, est prévu sur la partie de base 7 du bras-support 5, pour limiter le soulèvement de ce bras-support 5 et interdire ainsi qu'il ne sorte de son pivot 8, notamment lors d'un changement de position du bras-support 5. Le soulèvement du bras-support 5 peut de la deuxième position B à la troisième position C, ou inversement.

Comme le montre encore la figure 2, le câble 15 forme, à sa sortie de la partie de base 7, une boucle qui est suffisante pour permettre le léger soulèvement du bras-support 5, nécessaire lors du changement de position de ce bras-support. Au-delà de cette boucle, le câble 15 entre, par un trou de passage 27, dans le châssis tournant 2 qui constitue ici le bâti de l'armoire électrique de la grue.

La figure 7, sur laquelle les éléments correspondant à ceux précédemment décrits sont indiqués par les mêmes repères, représente une variante de ce bras-support 5 pour antenne de radiocommande 6, qui se distingue principalement de la précédente forme de réalisation par le fait qu'il possède quatre positions, désignées de A à D, la structure du bras-support 5 lui-même n'étant pas modifiée pour l'essentiel.

Dans la première position A, le bras-support 5 est rabattu contre la partie latérale du châssis tournant 2 de la grue. Cette première position A, bloquée comme précédemment par un pion de positionnement supérieur, sert à l'immobilisation du bras-support 5 pour le transport de la grue, et constitue aussi une position de travail, notamment pour l'orientation de la grue sur 360°

La deuxième position B, située à une distance angulaire d'environ 60° de la précédente, est une position préférentielle pour le montage et le démontage de la grue.

La troisième position C, située à une distance angulaire d'environ 60° de la précédente, donc à environ 120° de la première position A, amène l'antenne 6 à l'avant du châssis 2. Il s'agit d'une position préférentielle, lorsque l'opérateur est positionné à l'avant de la grue, à proximité de la charge levée.

Enfin la quatrième position D, située à une distance angulaire d'environ 60° de la précédente, donc à environ 180° de la première position A, amène l'antenne 6 à l'avant de la base du mât 4. Cette dernière position D est préférentielle dans le cas où l'opérateur est positionné en hauteur, du côté de la grue opposé à l'antenne 6.

La figure 7 indique encore, pour chaque position A, B, C ou D du bras-support 5, les limites des zones correspondantes couvertes sans obstacles entre l'émetteur, à savoir l'unité de commande 26, et l'antenne 6 (récepteur).

Pour l'immobilisation du bras-support 5 dans les trois positions B, C et D, toutes écartées du châssis 2, on utilise toujours un seul et même pion de positionnement inférieur, qui dans le cas présent peut être introduit dans l'un des trois trous percés dans la plaque solidaire du pivot fixe 8, ces trois trous étant percés sur un même cercle centré sur l'axe vertical 11 de pivotement du bras-support 5.

L'on ne s'éloignerait pas du cadre de l'invention, telle que définie dans les revendications annexées:
- en modifiant le nombre des positions possibles du bras-support ;
- en répartissant ces positions sur une plage angulaire plus ou moins importante, et avec des distances angulaires plus ou moins grandes, le débattement angulaire du bras-support pouvant être quelconque, en allant jusqu'à une possibilité d'orientation de ce bras-support sur 360° ;
- dans la mesure où il s'agit d'un bras-support tubulaire, en le réalisant sous la forme d'un bras télescopique, avec système de compensation de la longueur du câble passant à l'intérieur ;
- en réalisant le bras-support comme un bras déformable, en plusieurs sections, cette variante comme la précédente permettant aussi un positionnement réglable en hauteur pour l'antenne ;
- en disposant deux ou plusieurs antennes, par exemple une antenne réceptrice et une antenne émettrice séparées, sur la tête du bras-support ;
- en modifiant les détails constructifs du pivot et des moyens de positionnement ;
- en appliquant ce bras-support d'antenne à des grues à tour de tous types.

## Revendications

1. Bras-support (5) d'antenne de radiocommande (6) pour grue à tour, qui est monté orientable, autour d'un axe de pivotement vertical (11), sur un châssis ou bâti inférieur (2) de la grue, de manière à pouvoir être positionné dans au moins deux positions angulaires distinctes (A, B, C, D), les positions angulaires dans lesquelles le bras-support (5) est immobilisable comprenant une position (A) rabattue contre la grue (2), et au moins une position (B, C, D) écartée de la structure métallique de la grue, le bras-support (5) étant un bras tubulaire (9) comportant une tête (10), décalée radialement par rapport à l'axe de pivotement (11) précité, sur laquelle est montée au moins une antenne de radiocommande (6), et un câble de transmission (15) qui aboutit à cette antenne (6) passant à l'intérieur du bras-support tubulaire (5, 9).

2. Bras-support d'antenne de radiocommande selon la revendication 1, **caractérisé en ce qu'**il comprend une partie de base (7) montée tournante sur un pivot fixe (8), définissant l'axe de pivotement vertical (11) précité, un tube cintré ou coudé (9) prolongeant la partie de base (7), et à l'extrémité du tube (9) la tête (10) en forme d'embase, sur laquelle est montée l'antenne de radiocommande (6).

3. Bras-support d'antenne de radiocommande selon la revendication 1 ou 2, **caractérisé en ce que**, dans le cas d'une grue à tour repliable, les positions angulaires prédéfinies de ce bras-support (5) comprennent :
- une première position (A), rabattue contre le châssis ou bâti inférieur (2) de la grue, cette position (A) étant utilisable pour le travail de la grue, et aussi pour son transport à l'état replié ;
- une deuxième position (B), écartée du châssis ou bâti inférieur (2) de la grue, cette position (B) étant utilisable pour le montage et démontage de la grue ; et
- au moins une troisième position (C), écartée du châssis ou bâti inférieur (2) de la grue, cette position (C) amenant l'antenne (6) vers l'avant du châssis ou bâti inférieur (2), ou en avant de la base du mât (4) de la grue.

4. Bras-support d'antenne de radiocommande selon la revendication 3, **caractérisé en ce que** la distance angulaire entre la première position (A) du bras-support (5) et sa deuxième position (B) est d'environ 60°, et la distance angulaire entre la deuxième position (B) du bras-support (5) et sa troisième position (C), et le cas échéant entre les positions suivantes (C, D), est, elle aussi, d'environ 60°, le bras-support (5) possédant ainsi par exemple un débattement angulaire de l'ordre de 120°.

5. Bras-support d'antenne de radiocommande selon l'ensemble des revendications 2 et 3, **caractérisé en ce que** les moyens pour le positionnement du bras-support (5) dans sa première position (A), rabattue contre le châssis ou bâti inférieur (2) de la grue, comprennent un pion de positionnement supérieur (16) retenu sur une plaque (17) fixée audit châssis ou bâti (2), ce pion (16) coopérant avec une autre plaque (18), munie d'un trou (19), liée à la tête (10) en forme d'embase du bras-support (5).

6. Bras-support d'antenne de radiocommande selon l'ensemble des revendications 2 et 3, **caractérisé en ce que** les moyens pour le positionnement du bras-support (5) dans ses deux ou plusieurs autres positions (B, C, D), écartées du châssis ou bâti inférieur (2) de la grue, comprennent, au niveau de la partie de base (7) et du pivot fixe (8) du bras-support (5), un pion de positionnement inférieur (24) lié à la partie de base (7, 20) du bras-support (5) et prévu pour coopérer avec l'un ou l'autre de deux ou plusieurs trous (22, 23) percés dans une plaque (21) solidaire d'une partie (12) du pivot fixe (8).

7. Bras-support d'antenne de radiocommande selon la revendication 6, **caractérisé en ce que** le pivot fixe (8), servant à l'orientation du bras-support (5), est réalisé sous la forme d'une tôle pliée en forme de "U", dont les ailes (12, 13) sont positionnées horizontalement, l'une au-dessus de l'autre, de manière à former un palier supérieur et un palier inférieur, traversés par la partie de base (7) du bras-support (5), la plaque précitée (21) percée de deux ou plusieurs trous (22, 23) étant solidaire de l'aile supérieure (12) de la tôle qui forme le palier supérieur.

8. Bras-support d'antenne de radiocommande selon la revendication 7, **caractérisé en ce que** les deux ailes (12, 13) de la tôle pliée en "U" sont reliées par une partie verticale (14) qui est fixée, en particulier soudée, contre le châssis ou bâti inférieur (2) de la grue.

9. Bras-support d'antenne de radiocommande selon l'une quelconque des revendications 5 à 8, **caractérisé en ce que** la partie de base (7) du bras-support (5) est montée coulissante suivant un axe vertical (11) dans le pivot fixe (8), ceci permettant de soulever le bras-support (5) pour son passage d'une position à une autre position.

10. Bras-support d'antenne de radiocommande selon l'ensemble des revendications 5 et 9, **caractérisé en ce que** le soulèvement du bras-support (5) est prévu pour dégager la plaque (18) du pion de positionnement supérieur (16), et pour contourner l'obstacle constitué par le bord supérieur du châssis ou bâti inférieur (2) de la grue, lors du passage de la première position (A) à la deuxième position (B).

11. Bras-support d'antenne de radiocommande selon la revendication 9 ou 10, **caractérisé en ce qu'**un organe de butée, tel qu'une goupille de sécurité (25), est prévu sur la partie de base (7) du bras-support (5), pour limiter le soulèvement de ce bras-support (5) et interdire qu'il ne sorte de son pivot (8), notamment lors d'un changement de position du bras-support (5).

## Claims

1. A radio-control antenna (6) support arm (5) for a tower crane, which it is able to be orientated about a vertical pivoting axis (11) on a lower frame or chassis (2) of the crane such that it can be positioned in at least two separate angular positions (A, B, C, D,), wherein the angular positions in which the support arm (5) can be immobilized comprise a position (A) folded back against the crane (2), and at least one position (B, C, D) separated from the metal structure of the crane, this support arm (5) being a tubular arm (9) comprising a head (10), radially offset with respect to the said pivoting axis (11), upon which is mounted at least one radio-control antenna (6) and a transmission cable (15) which ends at this antenna (6) passing through the inside of the tubular support arm (5, 9).

2. The radio-control antenna support arm as claimed in claim 1, **characterized in that** it comprises a base part (7) mounted such that it rotates on a fixed pivot (8), defining the said vertical pivoting axis (11), a curved or bent tube (9) extending the base part (7) and, at the end of the tube (9), a head (10) in the form of a mounting plate, upon which the radio-control antenna (6) is mounted,

3. The radio-control antenna support arm as claimed in claim 1 or 2, **characterized in that**, in the case of a folding tower crane, the predefined angular positions of this support arm (5) comprise:
- a first position (A), folded back against the lower frame or chassis (2) of the crane, this position (A) being usable for the working of the crane and also for its transport in the folded state;
- a second position (B), separated from the lower frame or chassis (2) of the crane, this position (B) being usable for raising and lowering of the crane; and
- at least a third position (C), separated from the lower frame or chassis (2) of the crane, this position (C) bringing the antenna (6) towards the front of the lower frame or chassis (2), or in front of the base of the crane's mast (4).

4. The radio-control antenna support arm as claimed in claim 4, **characterized in that** the angular distance between the first position (A) of the support arm (5) and its second position (B) is about 60° and the angular distance between the second position (B) of the support arm (5) and its third position (C) and, if applicable, between the following positions (C, D), is also about 60°, the support arm (5) thus having, for example, an angular positional range of the order to 120°.

5. The radio-control antenna support arm as claimed in both of claims 2 and 3, **characterized in that** the means for positioning the support arm (5) in its first position (A), folded back against the lower frame or chassis (2) of the crane, comprise an upper positioning pin (16) held on a plate (17) fixed to the said frame or chassis (2), this pin (16) cooperating with another plate (18), provided with a hole (19), attached to the support arm's (5) head (10) in the form of a mounting plate.

6. The radio-control antenna support arm as claimed in both of claims 2 and 3, **characterized in that** the means for positioning of the support arm (5) in its other two or more positions (B, C, D), separated from the lower frame or chassis (2) of the crane, comprise, in the base part (7) and at the fixed pivot (8) of the support arm (5), a lower positioning pin (24) attached to the base part (7, 20) of the support arm (5) and provided for cooperating with one or other of two or more holes (22, 23) drilled in a plate (21) integral with a part (12) of the fixed pivot (8).

7. The radio-control antenna support arm as claimed in claim 6, **characterized in that** the fixed pivot (8), used for the orientation of the support arm (5), is produced in the form of a sheet, folded into a "U" shape, whose flanges (12, 13) are positioned horizontally, one above the other, in such a way as to form an upper bearing and a lower bearing, traversed by the base part (7) of the support arm (5), the said plate (21) drilled with two or more holes (22, 23) being integral with the upper flange (12) of the folded sheet which forms the upper bearing.

8. The radio-control antenna support arm as claimed in claim 7, **characterized in that** the two flanges (12, 13) of the sheet folded in a "U" shape are connected by a vertical section (14) which is fixed, and in particular welded, against the lower frame or chassis (2) of the crane.

9. The radio-control antenna support arm as claimed in any one of claims 5 to 8, **characterized in that** the base part (7) of the support arm (5) is mounted such that it slides along a vertical axis (11) in the fixed pivot (8), which makes it possible to raise the support arm (5) to allow its movement from one position to another position.

10. The radio-control antenna support arm as c in both of claims 5 and 9, **characterized in that** the raising of the support arm (5) is provided for releasing the plate (18) from the upper positioning pin (16) and for moving around the obstacle formed by the upper edge of the lower frame or chassis (2) of the crane during its movement from the first position (A) to the second position (B).

11. The radio-control antenna support arm as claimed in claim 9 or 10, **characterized in that** a stop device, such as a safety pin (25) is provided on the base part (7) of the support arm (5) to limit the raising of this support arm (5) and to prevent it from coming out of its pivot (8), particularly during a change of position of the support arm (5).

## Patentansprüche

1. Tragarm (5) einer Funksteuerungsantenne (6) für einen Turmdrehkran, **dadurch gekennzeichnet, dass** er um eine senkrechte Schwenkachse (11) drehbar auf einem unteren Chassis oder Gestell (2) des Krans so montiert ist, derart, dass er in mindestens zwei unterschiedlichen Winkelstellungen (A, B, C, D) positioniert werden kann, wobei die Winkelstellungen, in denen der Tragarm (5) festgestellt werden kann, eine gegen den Kran (2) hin geklappte Stellung (A) und mindestens eine Stellung (B, C, D) umfassen, die von der Metallstruktur des Krans abgerückt ist, wobei der Tragarm (5) ein röhrenförmiger Arm (9) mit einem Kopf (10) ist, der bezogen auf die vorgenannte Schwenkachse (11) radial versetzt ist, und an dem mindestens eine Funksteuerungsantenne (6) montiert ist, sowie ein Übertragungskabel (15), das, im Innern des rohrförmigen Tragarms (5, 9) verlaufend bis zu dieser Antenne (6) führt.

2. Tragarm einer Funksteuerungsantenne nach Anspruch 1, **dadurch gekennzeichnet, dass** er ein Basisteil (7) umfasst, das drehend auf eine feststehende Drehhalterung (8) montiert ist, welche die vorgenannte vertikale Schwenkachse definiert, sowie ein gebogenes oder gekrümmtes Rohr (9) umfasst, das das Basisteil (7) verlängert, und am Ende des Rohrs (9) den Kopf (10) in Form eines Sockels trägt, auf den die Funksteuerungsantenne (6) montiert ist.

3. Tragarm einer Funksteuerungsantenne nach Anspruch 1 oder 2, **dadurch gekennzeichnet, dass,** im Fall eines zusammenklappbaren Turmdrehkrans, die vorher festgelegten Winkelstellungen dieses Tragarms (5) die folgenden sind:
- eine erste Stellung (A), gegen das Chassis oder Untergestell (2) des Krans geklappt, wobei diese Stellung (A) bei der Arbeit des Krans eingesetzt werden kann und auch bei dessen Transport in zusammengeklapptem Zustand;
- eine zweite Stellung (B), die vom Chassis oder dem Untergestell (2) des Krans abgerückt ist, wobei diese Stellung (B) bei der Montage und Demontage des Krans eingesetzt werden kann; und
- mindestens eine dritte Stellung (C), die vom Chassis oder Untergestell (2) des Krans abgerückt ist, wobei diese Stellung (C) die Antenne (6) nach der Vorderseite des Chassis oder Untergestells (2) oder vor die Basis des Mastes (4) des Krans führt.

4. Tragarm einer Funksteuerungsantenne nach Anspruch 3, **dadurch gekennzeichnet, dass** die Winkeldistanz zwischen der ersten Stellung (A) des Tragarms (5) und seiner zweiten Stellung (B) ungefähr 60° beträgt, und die Winkeldistanz zwischen der zweiten Stellung (B) des Tragarms (5) und seiner dritten Stellung (C), und nötigenfalls zwischen den folgenden Stellungen (C, D), ebenfalls ungefähr 60° beträgt, wobei beispielsweise der Tragarm (5) folglich einen Winkelausschlag in der Größenordnung von 120° machen kann.

5. Tragarm einer Funksteuerungsantenne nach der Gesamtheit der Ansprüche 2 und 3, **dadurch gekennzeichnet, dass** die Mittel für die Positionierung des Tragarms (5) in seiner ersten Stellung (A), nämlich gegen das Chassis oder Untergestell (2) des Krans geklappt, einen oberen Stellstift (16) umfassen, der auf einer an diesem Chassis oder Untergestell (2) befestigten Platte (17) sitzt, wobei dieser Stift (16) mit einer anderen Platte (18) zusammenwirkt, die ein Loch (19) hat und mit dem sockelförmigen Kopf (10) des Tragarms (5) verbunden ist.

6. Tragarm einer Funksteuerungsantenne nach der Gesamtheit der Ansprüche 2 und 3, **dadurch gekennzeichnet, dass** die Mittel für die Positionierung des Tragarms (5) in den zwei oder mehreren anderen Stellungen (B, C, D), die vom Chassis oder Untergestell (2) des Krans abgerückt sind, im Bereich des Basisteils (7) und der feststehenden Drehhalterung (8) des Tragarms (5) einen unteren Stellstift (24) umfassen, der mit dem Basisteil (7, 20) des Tragarms (5) verbunden ist und dazu dient, mit dem einen oder dem anderen von zwei oder mehreren Löchern (22, 23) zusammenzuwirken, die in eine Platte (21) gebohrt sind, die aus einem Stück mit dem Teil (12) der feststehenden Drehhalterung (8) gebildet ist.

7. Tragarm einer Funksteuerungsantenne nach Anspruch 6, **dadurch gekennzeichnet, dass** die feststehende Drehhalterung (8), die zur Ausrichtung des Tragarms (5) dient, in Form eines in U-Form gebogenen Blechs ausgeführt ist, dessen Flügel (12, 13) horizontal übereinander angeordnet sind, und zwar so, dass sie ein oberes Podest und ein unteres Podest bilden, die vom Basisteil (7) des Tragarms (5) durchquert werden, wobei die vorgenannte Platte (21), die zwei oder mehrere Löcher (22, 23) aufweist, aus einem Stück mit dem oberen Flügel (12) des Blechs besteht, das das obere Podest bildet.

8. Tragarm einer Funksteuerungsantenne nach Anspruch 7, **dadurch gekennzeichnet, dass** die zwei Flügel (12, 13) des U-förmigen Blechs durch ein senkrechtes Teil (14) verbunden sind, das am Chassis oder Untergestell (2) des Krans befestigt, insbesondere angeschweißt ist.

9. Tragarm einer Funksteuerungsantenne nach einem der Ansprüche 5 bis 8, **dadurch gekennzeichnet, dass** das Basisteil (7) des Tragarms (5) entlang einer vertikalen Achse (11) gleitend in der feststehenden Drehhalterung (8) montiert ist, wodurch es möglich ist, den Tragarm (5) für den Übergang von einer Stellung in eine andere Stellung anzuheben.

10. Tragarm einer Funksteuerungsantenne nach der Gesamtheit der Ansprüche 5 und 9, **dadurch gekennzeichnet, dass** das Anheben des Tragarms (5) vorgesehen ist, um die Platte (18) vom oberen Stellstift (16) freizumachen und um das Hindernis zu umgehen, das der obere Rand des Chassis oder Untergestells (2) des Krans beim Übergang von der ersten Stellung (A) in die zweite Stellung (B) darstellt.

11. Tragarm einer Funksteuerungsantenne nach Anspruch 9 oder 10, **dadurch gekennzeichnet, dass** ein Anschlagteil, wie etwa ein Sicherungsstift (25) am Basisteil (7) des Tragarms (5) vorgesehen ist, um das Anheben dieses Tragarms (5) zu begrenzen und zu verhindern, dass er aus seiner Drehhalterung (8) herausspringt, insbesondere bei einem Wechsel der Stellung des Tragarms (5).
